# EUROPÄISCHE PATENTSCHRIFT

(11) **EP 4 574 291 B1**
(45) Veröffentlichungstag und Bekanntmachung des Hinweises auf die Patenterteilung: **29.04.2026**
(21) Anmeldenummer: 23219944.8
(22) Anmeldetag: 22.12.2023
(51) Int. Cl.: B21D 5/02, B30B 15/00, B30B 15/04

(54) **BIEGEMASCHINE, INSBESONDERE ABKANTPRESSE**
BENDING MACHINE, IN PARTICULAR PRESS BRAKE
MACHINE DE PLIAGE, EN PARTICULIER PRESSE PLIEUSE

(43) Veröffentlichungstag der Anmeldung: 25.06.2025
(73) Patentinhaber: Bystronic Laser AG, 3362 Niederönz (CH)
(72) Erfinder: Woidasky, Lars, 99867 Gotha (DE)
(74) Vertreter: Fink Numrich Patentanwälte PartmbB

(56) Entgegenhaltungen:
- EP-B1- 3 208 007
- WO-A1-2013/113052
- CN-A- 116 618 485
- GB-A- 1 159 954

## Beschreibung

Die Erfindung betrifft eine Biegemaschine und insbesondere eine Abkantpresse. Biegemaschinen dienen zum Umformen bzw. Biegen von Werkstücken. Hierzu enthält eine Biegemaschine eine Oberwange und eine Unterwange, wobei beim Biegevorgang das entsprechende Werkstück zwischen Oberwange und Unterwange angeordnet wird und die Oberwange mit daran befestigtem Oberwerkzeug hin zur Unterwange mit daran angebrachtem Unterwerkzug bewegt wird, um Kraft auf das Werkstück auszuüben. Da während des Biegevorgangs erhebliche Kräfte auftreten, weist eine Biegemaschine einen massiven Maschinenkörper mit beträchtlichen Abmessungen auf, wodurch der Transport der Biegemaschine erschwert wird.

Die Druckschriften GB 1 159 954 A und CN 116 618 485 A zeigen jeweils eine Biegemaschine gemäß dem Oberbegriff des Anspruchs 1.

Die Druckschrift EP 2 908 961 B1 zeigt eine Biegemaschine mit eine Oberwange und eine Unterwange, die zwischen zwei Seitenständern angeordnet sind. An den Seitenständern ist jeweils ein Ausrichtrahmen mit einer konkaven Öffnung vorgesehen, wobei der Ausrichtrahmen ein Gleitmittel zwischen der Oberwange und dem oberen Teil des Ausrichtrahmens aufweist. Mit dem Ausrichtrahmen wird eine Bewegung der Biegewerkzeuge an der Oberwange entlang eines vorgegebenen Pfads sichergestellt.

Die Druckschrift EP 3 208 007 B1 offenbart eine Biegemaschine, an der Ausgleichsaktuatoren vorgesehen, um einer beim Biegevorgang auftretenden Verformung des Maschinenkörpers der Biegemaschine entgegenzuwirken.

Aufgabe der Erfindung ist es, eine Biegemaschine zu schaffen, welche im Vergleich zu herkömmlichen Biegemaschinen einfacher transportiert werden kann.

Diese Aufgabe wird durch die Biegemaschine gemäß Patentanspruch 1 gelöst. Weiterbildungen der Erfindung sind in den abhängigen Ansprüchen definiert.

Die erfindungsgemäße Biegemaschine, welche in einer bevorzugten Variante eine Abkantpresse ist, beinhaltet einen Maschinenkörper, der zwei Seitenelemente aufweist, die sich in einer ersten Richtung von einer Bedienerseite zu einer der Bedienerseite abgewandten Rückseite der Biegemaschine erstrecken. Ferner weist die Biegemaschine eine Oberwange und eine Unterwange auf, die an der Bedienerseite der Biegemaschine angeordnet sind und sich beide zwischen den Seitenelementen in einer zweiten Richtung erstrecken, die senkrecht zur ersten Richtung verläuft. Darüber hinaus enthält die Biegemaschine eine Aktorik zum Bewegen der Oberwange relativ zur Unterwange und zum Umformen eines Werkstücks zwischen Oberwange und Unterwange durch einen Biegevorgang entlang einer Biegelinie, die in der zweiten Richtung verläuft.

In der erfindungsgemäßen Biegemaschine wird jedes Seitenelement jeweils durch ein oberes Bauteil, an dem die Oberwange angeordnet ist, und ein unteres Bauteil, an dem die Unterwange angeordnet ist, gebildet. Das obere Bauteil und das untere Bauteil eines Seitenelements sind jeweils durch ein Schwenkgelenk mechanisch miteinander verbunden, um ein Abkippen der Oberwange mit den oberen Bauteilen gegenüber den unteren Bauteilen und der Unterwange zu ermöglichen, wobei eine Feststelleinrichtung zum Versteifen der Seitenelemente vorgesehen ist.

Die erfindungsgemäße Biegemaschine weist den Vorteil auf, dass die Abmessungen der Biegemaschine durch Abkippen der Oberwange gegenüber der Unterwange so verändert werden können, dass der Transport der Biegemaschine erleichtert wird. Insbesondere wird es ermöglicht, erfindungsgemäße Biegemaschinen im Ganzen in Standard-Frachtcontainer einzubringen. Ein Demontieren der Biegemaschinen für den Transport in Standard-Frachtcontainern ist nicht mehr nötig. Gleichzeitig stellt die Feststelleinrichtung sicher, dass die Seitenelemente versteift werden können, so dass die Biegemaschine die während des Biegevorgangs auftretenden Kräfte aufnehmen kann.

Die in der Biegemaschine vorgesehenen Schwenkgelenke können unterschiedlich ausgestaltet sein. Insbesondere ist ein entsprechendes Schwenkgelenk eine Vorrichtung zum Beschränken aller Freiheitsgrade, außer dem Schwenken des oberen Bauteils relativ zum unteren Bauteil. Vorzugsweise stellen die Schwenkgelenke jeweils eine lösbare Verbindung zum reversiblen Trennen des oberen Bauteils und des unteren Bauteils bereit.

In einer bevorzugten Ausgestaltung weisen die Schwenkgelenke jeweils einen Schwenkbolzen bzw. einen Schwenklagerbolzen auf, um den das obere Bauteil gegenüber dem unteren Bauteil schwenkbar ist. Ebenso können die Schwenkgelenke jeweils ein Scharnier zum Schwenken des oberen Bauteils gegenüber dem unteren Bauteil aufweisen.

In einer weiteren bevorzugten Variante beinhaltet zumindest eines der Schwenkgelenke an einem der Seitenelemente ein oder mehrere Verbindungsbauteile, welche starr mit dem unteren Bauteil verbunden sind und an denen das obere Bauteil schwenkbar befestigt ist oder welche starr mit dem oberen Bauteil verbunden sind und an denen das untere Bauteil schwenkbar befestigt ist. Vorzugsweise beinhaltet das Schwenkgelenk an beiden Seitenelementen jeweils das oder die oben beschriebenen Verbindungsbauteile. Mit dieser Ausführungsform wird das Schwenkgelenk auf konstruktiv einfache Weise umgesetzt.

Die oben beschriebene starre Verbindung der Verbindungsbauteile mit dem unteren Bauteil oder dem oberen Bauteil ist vorzugsweise eine stoffschlüssige Verbindung, insbesondere eine Schweißverbindung. Die oben beschriebene schwenkbare Befestigung des oberen Bauteils bzw. unteren Bauteils an dem oder den Verbindungsbauteilen erfolgt vorzugsweise über den oben beschriebenen Schwenkbolzen.

In einer besonders bevorzugten Variante ist für zumindest eines der Seitenelemente und vorzugsweise beide Seitenelemente jeweils ein Paar von Verbindungsbauteilen vorgesehen, wobei die Verbindungsbauteile des Paars in der zweiten Richtung nebeneinander angeordnet sind und wobei zwischen den Verbindungsbauteilen des Paars ein Abschnitt sowohl des oberen Bauteils als auch des unteren Bauteils angeordnet ist. Hierdurch wird eine sehr gute mechanische Verbindung zwischen dem oberen Bauteil und dem unteren Bauteil erreicht.

In einer weiteren bevorzugten Variante der erfindungsgemäßen Biegemaschine umfasst die Feststelleinrichtung für zumindest eines der Seitenelemente und vorzugsweise beide Seitenelemente jeweils ein oder mehrere Fixierelemente, welche dazu vorgesehen sind, in das Seitenelement zu dessen Versteifung eingesetzt zu werden und zum Lösen der Versteifung aus dem Seitenelement entfernt zu werden. Hierdurch wird eine einfache und kostengünstige Ausgestaltung der Feststelleinrichtung geschaffen. Als Fixierelemente kommen vorteilhalft z.B. Bolzen, Stifte, Schrauben o.ä. in Frage.

Eine bevorzugte Ausführungsform der erfindungsgemäßen Biegemaschine umfasst einen oder mehrere Kompensationsaktuatoren, welche dazu vorgesehen sind, eine Kraft auf die Seitenelemente auszuüben, welche der Verformung der Seitenelemente beim Biegevorgang entgegenwirkt. Auf diese Weise wird die beim Biegevorgang auftretende Auffederung der Seitenelemente, welche das Biegeergebnis negativ beeinflusst, kompensiert.

Vorzugsweise ist für jedes Seitenelement der erfindungsgemäßen Biegemaschine ein Kompensationsaktuator vorgesehen. Je nach Ausgestaltung können die Kompensationsaktuatoren z.B. einen oder mehrere hydraulische Aktuatoren, insbesondere Hubzylinder, und/oder einen oder mehrere elektromechanische Aktuatoren umfassen. Ferner kann ein Kompensationsaktuator beispielsweise eine Keilvorrichtung enthalten.

In einer weiteren bevorzugten Ausführungsform enthält die erfindungsgemäße Biegemaschine einen Steuereinrichtung, welche dazu konfiguriert ist, den oder die Kompensationsaktuatoren basierend auf einem Satz von Biegeparametern für einen durchzuführenden Biegevorgang und/oder basierend auf Sensordaten, aus denen sich die Verformung der Seitenelemente während des Biegevorgangs ergibt, zu steuern. Die Steuerung erfolgt dabei derart, dass die auf die Seitenelemente ausgeübte Kraft die Verformung der Seitenelemente bis zu einem vorbestimmten Ausmaß kompensiert. Mit dieser Ausführungsform wird sehr genau und zuverlässig die Auffederung der Seitenelemente beim Biegevorgang kompensiert.

Je nach Ausführungsform können die obigen Biegeparameter unterschiedliche Größen umfassen. Die Biegeparameter können insbesondere Parameter des zu biegenden Werkstücks, wie z.B. das Material des Werkstücks, und/oder Parameter betreffend die verwendeten Biegewerkzeuge enthalten.

Die oben beschriebenen Sensordaten können auf verschiedene Weise gewonnen werden. Insbesondere können die Sensordaten Messdaten einer Sensorik darstellen, welche direkt die Verformung der Seitenelemente misst. Ebenso ist es möglich, dass die Verformung der Seitenelemente mittels der Steuereinrichtung aus Sensordaten einer Sensorik berechnet wird, die nicht direkt die Verformung misst. Beispielsweise kann die Verformung aus Hydraulikdrücken der (hydraulischen) Aktorik zur Bewegung der Oberwange ermittelt werden. Eine weitere indirekte Bestimmung der Verformung ist über die direkte Messung des Biegewinkels mit nachfolgendem Abgleich des Soll-Biegewinkels mit dem Ziel-Biegewinkel möglich.

In einer weiteren bevorzugten Ausführungsform weist zumindest eines der Seitenelemente und vorzugsweise jedes Seitenelement jeweils einen Zwischenraum auf, in dem zumindest einer der Kompensationsaktuatoren eingreift, um den Zwischenraum durch Krafteinwirkung auseinanderzudrücken, wodurch der Verformung der Seitenelemente beim Biegevorgang entgegengewirkt wird. Hierdurch wird eine einfache und zuverlässige Kraftübertragung der Kompensationsaktuatoren auf die Seitenelemente erreicht. Die Aktivierung der Kompensationsaktuatoren kann hier sowohl direkt im Biegeprozess als auch als Vorkompensation vor dem Biegeprozess erfolgen. Bei einer Vorkompensation wird die Größe der Kompensation vorab aus bekannten Biegedaten für einen Biegeschritt ermittelt.

In einer bevorzugten Variante der soeben beschriebenen Ausführungsform erstreckt sich der Zwischenraum von einem Ende des Seitenelements, das benachbart zur Rückseite der Biegemaschine liegt, in das Seitenelement hinein. Hierdurch wird die Kraft der Kompensationsaktuatoren sehr effizient in die Seitenelemente eingeleitet.

In einer weiteren bevorzugten Variante ist der Zwischenraum zwischen dem oberen Bauteil und dem unteren Bauteil ausgebildet, wodurch eine einfache Integration der Kompensationsaktuatoren in die Biegemaschine erreicht wird.

Ausführungsbeispiele der Erfindung werden nachfolgend anhand der beigefügten Figuren detailliert beschrieben.

Es zeigen:
- Fig. 1: eine perspektivische Darstellung einer Ausführungsform einer erfindungsgemäßen Biegemaschine im Betriebszustand;
- Fig. 2: eine Seitenansicht der Biegemaschine aus Fig. 1;
- Fig. 3: eine Seitenansicht der Biegemaschine aus Fig. 1 in einer Variante;
- Fig. 4: eine Seitenansicht der Biegemaschine aus Fig. 1 und 2 in einem Transportzustand, in dem die Oberwange gegenüber der Unterwange abgekippt ist und sich die Biegemaschine in einem angedeuteten Standard-Frachtcontainer zum Transport befindet; und
- Fig. 5: eine Seitenansicht der Biegemaschine aus Fig. 3 in einem Transportzustand, in dem die Oberwange gegenüber der Unterwange abgekippt ist und sich die Biegemaschine in einem angedeuteten Standard-Frachtcontainer zum Transport befindet.

In Fig. 1 ist in perspektivischer Ansicht eine Variante einer erfindungsgemäßen Biegemaschine 1 dargestellt. Dabei sind nur Komponenten der Biegemaschine 1 wiedergegeben, welche für die Erfindung wesentlich sind. Die Biegemaschine 1 befindet sich in Fig. 1 im Betriebszustand, in dem sie zur Biegung von Werkstücken verwendet wird.

In allen nachfolgend beschriebenen Figuren 1 bis 3 werden entsprechende Raumrichtungen durch ein kartesisches Koordinatensystem mit x-Achse, y-Achse und z-Achse angezeigt. Die Richtung der x-Achse entspricht dabei der Richtung von der Vorderseite (Bedienerseite) zur Rückseite der Biegemaschine 1. Die Richtung der y-Achse ist die Querrichtung der Biegemaschine 1 und entspricht der Richtung der Biegelinie B (siehe Fig. 2), entlang der ein entsprechendes Werkstück mittels der Biegemaschine 1 gebogen wird. Die Richtung der z-Achse ist die Höhenrichtung bzw. vertikale Richtung. Die Richtung der x-Achse entspricht der ersten Richtung im Sinne von Anspruch 1 und die Richtung der y-Achse entspricht der zweiten Richtung im Sinne von Anspruch 1.

Die Biegemaschine 1 umfasst einen Maschinenkörper 10 mit zwei Seitenelementen 8 und 8', die in der y-Richtung zueinander versetzt sind. Die beiden Seitenelemente 8, 8' sind derart geformt, dass in ihnen eine benachbart zur Bedienerseite angeordnete Ausbuchtung 11 ausgebildet ist. Zwischen den Seitenelementen 8 und 8' erstrecken sich eine Oberwange 2 und eine Unterwange 5. An einem oberen Werkzeughalter 3 der Oberwange 2 befindet sich ein Oberwerkzeug 4 und an einem unteren Werkzeughalter 6 der Unterwange 5 ist ein Unterwerkzeug 7 angebracht. An dem Seitenelement 8 ist ein Aktuator 9 und an dem Seitenelement 8' ein Aktuator 9' vorgesehen. Mittels dieser Aktuatoren 9, 9' kann die Oberwange 2 entlang der z-Achse relativ zur Unterwange 5 bewegt werden. Die Oberwange 2 ist dabei an den Seitenelementen 8 und 8' geführt (die Führungen sind nicht gezeigt). Im Gegensatz zur Oberwange 2 ist die Unterwange 5 starr mit den Seitenelementen 8 und 8' verbunden.

Zur Ausführung eines Biegevorgangs wird ein Werkstück, wie z.B. ein Metallblech, von einem menschlichen Bediener oder von einer angeschlossenen Automationseinheit über die Vorderseite bzw. Bedienerseite in die Biegemaschine 1 zwischen Oberwerkzeug 4 und Unterwerkzeug 7 eingeschoben. Anschließend wird die Oberwange 2 mit dem Oberwerkzeug 4 mittels der Aktuatoren 9, 9' hin zum Unterwerkzeug 7 bewegt, wodurch eine Kraftausübung auf das Werkstück und hierdurch eine Biegung desselben entlang der in y-Richtung verlaufenden Biegelinie B erfolgt.

Die Biegemaschine 1 zeichnet sich dadurch aus, dass beide Seitenelemente 8, 8' jeweils ein separates oberes Bauteil 801 und ein separates unteres Bauteil 802 umfassen, wobei das obere Bauteil 801 gegenüber dem unteren Bauteil 802 bei Bedarf zur Bedienerseite hin abgekippt werden kann. Das Abkippen der oberen Bauteile 801 der Seitenelemente 8, 8' führt dazu, dass ein oberer Abschnitt des Maschinenkörpers 10 inklusive der Oberwange 2 gegenüber einem unteren Abschnitt des Maschinenkörpers 10 abgeklappt wird. Hierdurch kann die Biegemaschine in einen kompakten Transportzustand versetzt werden, wie weiter unten noch näher erläutert wird.

Das untere Ende des oberen Bauteils 801 und das obere Ende des unteren Bauteils 802 sind zwischen zwei Verbindungsbauteilen 12 angeordnet. Ein Verbindungsbauteil 12 liegt an der Außenseite des entsprechenden Seitenelements 8 bzw. 8' und ein Verbindungsbauteil 12 liegt an der Innenseite des entsprechenden Seitenelements 8 bzw. 8'. Aus den Figuren ist immer nur das Verbindungsbauteil 12 an der Außenseite des Seitenelements 8 bzw. 8' ersichtlich. Die Verbindungsbauteile 12 sind mit dem oberen Abschnitt des unteren Bauteils 802 stoffschlüssig verbunden, beispielsweise über eine Schweißverbindung. Demgegenüber erfolgt die Verbindung des unteren Abschnitts des oberen Bauteils 801 mit den Verbindungsbauteilen 12 über einen Schwenkbolzen 17. Der Schwenkbolzen 17 ist dabei in miteinander fluchtende Öffnungen der Verbindungsbauteile 12 und des oberen Bauteils 801 eingesetzt.

Ferner ist in dem in Fig. 1 dargestellten Betriebszustand der Biegemaschine das obere Bauteil 801 gegenüber dem unteren Bauteil 802 mittels einer Feststelleinrichtung 18 fixiert, wodurch die jeweiligen Seitenelemente 8, 8' versteift werden. Diese Feststelleinrichtung 18 ist mithilfe von mindestens einem Fixierelement realisiert, das in miteinander fluchtende Öffnungen 18b (siehe Fig. 4) der Verbindungsbauteile 12 und des oberen Bauteils 801 eingesetzt ist. Das Fixierelement ist vorliegend als Bolzen ausgeführt kann aber ebenfalls z.B. als Stift, Schraube o.ä. ausgebildet sein. Zum Transport der Biegemaschine kann die Feststelleinrichtung 18 gelöst werden, indem das mindestens eine Fixierelement aus beiden Seitenelementen 8, 8' entfernt wird, so dass ein Abkippen eines oberen Abschnitts der Biegemaschine 1 durch Verschwenken der oberen Bauteile 801 um die jeweiligen Schwenkbolzen 17 ermöglicht wird.

Aus Fig. 1 ist ferner ersichtlich, dass zwischen dem oberen Bauteil 801 und dem unteren Bauteil 802 des Seitenelements 8' ein Zwischenraum 14 benachbart zur Rückseite der Biegemaschine 1 ausgebildet ist. In diesem Zwischenraum ist ein Kompensationsaktuator 13 angeordnet, der z.B. als hydraulischer oder elektromechanischer Aktuator ausgestaltet sein kann. Ein entsprechender Zwischenraum 14 mit Kompensationsaktuator 13 ist auch im Seitenelement 8 vorgesehen. Mit den jeweiligen Kompensationsaktuatoren 13 an den beiden Seitenelementen 8 und 8' kann der bei der Biegung eines Werkstücks auftretenden Auffederung der Seitenelemente 8, 8' entgegengewirkt werden, wie weiter unten näher beschrieben wird.

Fig. 2 zeigt eine Seitenansicht der Biegemaschine 1 aus Fig. 1, wobei die Seitenansicht den Aufbau des Seitenelements 8 wiedergibt. Der Aufbau des Seitenelements 8 ist symmetrisch zum Aufbau des Seitenelements 8', der in Fig. 1 gezeigt ist. Aus Fig. 2 ist die Biegelinie B ersichtlich, welche sich in die y-Richtung erstreckt. Ferner erkennt man sehr gut den Schwenkbolzen 17 und die Feststelleinrichtung 18 in der Form eines entsprechenden Fixierbolzens. In Fig. 2 ist auch schematisch eine Steuereinrichtung 16 gezeigt, mit der die Biegemaschine 1 gesteuert wird. Neben der eigentlichen Steuerung des Biegevorgangs durch Betätigung der Aktuatoren 9, 9' übernimmt die Steuereinrichtung 16 auch die Steuerung der Kompensationsaktuatoren 13, die in den entsprechenden Zwischenräumen 14 angeordnet sind. Die Steuereinrichtung 16 wirkt auf die Kompensationsaktuatoren 13 derart ein, dass bei einer Verformung bzw. Auffederung der Seitenelemente 8, 8', die bei der Kraftausübung der Oberwange 2 auf das gerade gebogene Werkstück auftritt, die Kompensationsaktuatoren 13 in z-Richtung auseinandergefahren werden, so dass der Verformung bzw. Auffederung entgegengewirkt wird und somit zuverlässig sehr gute Biegeergebnisse sichergestellt werden.

In der Ausführungsform der Fig. 2 greift die Steuereinrichtung 16 auf Daten einer (nicht gezeigten) Sensorik zu, welche die Verformung der Seitenelemente 8 bzw. 8' beim Biegevorgang misst. Entsprechend der Größe der Verformung wird dann der Hub der Kompensationsaktuatoren 13 geeignet eingestellt, so dass diese Verformung kompensiert wird. Mit der Steuereinrichtung 16 wird in Kombination mit den Kompensationsaktuatoren 13 und einer entsprechenden Sensorik somit aktiv einer Auffederung der Seitenelemente 8, 8' entgegengewirkt. Nichtsdestotrotz ist es gegebenenfalls auch möglich, dass der Auffederung passiv entgegengewirkt wird. In diesem Fall werden von der Steuereinrichtung 16 entsprechende Biegeparameter, wie z.B. Parameter betreffend das zu biegende Werkstück und/oder das Oberwerkzeug 4 und/oder das Unterwerkzeug 7, eingelesen. Diese Parameter können beispielsweise über eine (nicht gezeigte) Benutzerschnittstelle durch einen Bediener eingegeben werden. Anhand der Biegeparameter ermittelt die Steuereinrichtung 16 dann die zu erwartende Verformung der Seitenelemente. Basierend auf dieser zu erwartenden Verformung werden dann die Kompensationsaktuatoren 13 entsprechend angesteuert, um die Verformung zu kompensieren.

Fig. 3 zeigt eine Seitenansicht einer Biegemaschine 1 in einer Variante, die gegenüber der Biegemaschine aus Fig. 1 bzw. Fig. 2 abgewandelt ist. Der Aufbau der Biegemaschine 1 aus Fig. 3 entspricht großenteils dem Aufbau der Biegemaschine aus Fig. 2. Im Besonderen umfassen die Seitenelemente 8, 8' wiederum ein oberes Bauteil 801 und ein unteres Bauteil 802, und es ist ein Schwenkbolzen 17 und eine Feststelleinrichtung 18 vorgesehen, so dass ein Abkippen eines oberen Abschnitts der Biegemaschine 1 durch Verschwenken der oberen Bauteile 801 um die jeweiligen Schwenkbolzen 17 ermöglicht wird, wenn die Feststelleinrichtung 18 durch Entfernen des entsprechenden Fixierelements aus beiden Seitenelementen 8, 8' gelöst wird. Der Unterscheid der Ausführungsform der Fig. 3 im Vergleich zu Fig. 2 besteht darin, dass in der Biegemaschine 1 der Fig. 3 keine Kompensationsaktuatoren 13 vorgesehen sind. Demzufolge ist auch kein Zwischenraum 14 zwischen dem oberen Bauteil 801 und dem unteren Bauteil 802 der jeweiligen Seitenelemente 8, 8' ausgebildet.

Fig. 4 zeigt die Biegemaschine aus Fig. 1 bzw. Fig. 2 im Transportzustand. Die Biegemaschine 1 befindet sich dabei in einem zum Transport vorgesehenen Standard-Frachtcontainer 19. Im Unterschied zu Fig. 1 und Fig. 2 sind in dem Transportzustand der Fig. 3 der obere Werkzeughalter 3 mit dem Oberwerkzeug 4 und der untere Werkzeughalter 6 mit dem Unterwerkzeug 7 von der Biegemaschine 1 entfernt. Im Transportzustand ist der obere Abschnitt der Biegemaschine 1 gegenüber dem unteren Abschnitt abgeklappt.

Um die Biegemaschine aus dem Betriebszustand der Fig. 1 bzw. Fig. 2 in den Transportzustand 3 zu bringen, wird die Feststelleinrichtung 18 durch Entfernen des Fixierelements an beiden Seitenelementen 8 und 8' gelöst. Hierdurch wird die Versteifung der Seitenelemente 8, 8' aufgehoben. Anschließend werden die oberen Bauteile 801 der Seitenelemente 8 und 8' durch Schwenken um die Schenkbolzen 17 nach vorne gekippt. Nach dem Abkippen der oberen Bauteile 801 gegenüber den unteren Bauteilen 802 kann das Fixierelement der Feststelleinrichtung 18 wieder in die miteinander fluchtenden Öffnungen 18b der Verbindungsbauteile 12 eingesetzt werden. In Fig. 4 befindet sich das Fixierelement nicht in den Öffnungen 18b.

Wie aus Fig. 4 ersichtlich, kann durch das Abkippen der oberen Bauteile 801 gegenüber den unteren Bauteilen 802 eine deutliche Verminderung der Höhe der Biegemaschine 1 erreicht werden, so dass diese in handelsübliche Container 19 passt und somit einfach transportiert werden kann.

Fig. 5 zeigt eine Ansicht analog zu Fig. 4, wobei nunmehr die Variante der Biegemaschine 1 aus Fig. 3 im Transportzustand wiedergegeben ist, in dem der obere Abschnitt der Biegemaschine 1 gegenüber dem unteren Abschnitt abgeklappt ist. Fig. 5 unterscheidet sich von Fig. 4 lediglich dahingehend, dass die Biegemaschine 1 der Fig. 5 keine Kompensationsaktuatoren in entsprechenden Zwischenräumen 14 enthält. Es wird deshalb auf eine detaillierte Beschreibung der Fig. 5 verzichtet und diesbezüglich auf Fig. 4 verwiesen.

Die im Vorangegangenen beschriebenen Ausführungsformen der Erfindung weisen eine Reihe von Vorteilen auf. Insbesondere können die Abmessungen der Biegemaschine 1 durch ein Verschwenken ihres oberen Abschnitts so verändert werden, dass die Biegemaschine 1 besser transportiert werden kann. Darüber hinaus können optional in einfacher Weise auch Kompensationsaktuatoren 13 in die Biegemaschine 1 integriert werden, um im Betriebszustand der Biegemaschine 1, in dem die Seitenelemente 8 bzw. 8' mittels der Feststelleinrichtung 18 versteift sind, einer Auffederung der Seitenelemente 8, 8' entgegenzuwirken.

### Bezugszeichenliste:

- 1: Biegemaschine
- 2: Oberwange
- 3: oberer Werkzeughalter
- 4: Oberwerkzeug
- 5: Unterwange
- 6: unterer Werkzeughalter
- 7: Unterwerkzeug
- 8, 8': Seitenelemente
- 801: oberes Bauteil des Seitenelements
- 802: unteres Bauteil des Seitenelements
- 9, 9': Aktorik (Aktuatoren)
- 10: Maschinenkörper
- 11: Ausbuchtung im Seitenelement
- 12: Verbindungsbauteil
- 13: Kompensationsaktuator
- 14: Zwischenraum
- 16: Steuereinrichtung
- 17: Schwenkbolzen
- 18: Feststelleinrichtung (Fixierelement)
- 18b: Öffnung für Feststelleinrichtung
- 19: Frachtcontainer
- B: Biegelinie

## Patentansprüche

1. Biegemaschine, insbesondere Abkantpresse, mit einem Maschinenkörper (10), der zwei Seitenelemente (8, 8') aufweist, die sich in einer ersten Richtung (x) von einer Bedienerseite zu einer der Bedienerseite abgewandten Rückseite der Biegemaschine (1) erstrecken, und mit einer Oberwange (2) und einer Unterwange (5), die an der Bedienerseite der Biegemaschine (1) angeordnet sind und sich beide zwischen den Seitenelementen (8, 8') in einer zweiten Richtung (y) erstrecken, die senkrecht zur ersten Richtung (x) verläuft, und mit einer Aktorik (9, 9') zum Bewegen der Oberwange (2) relativ zur Unterwange (5) und zum Umformen eines Werkstücks zwischen Oberwange (2) und Unterwange (5) durch einen Biegevorgang entlang einer Biegelinie (B), die in der zweiten Richtung (y) verläuft,
wobei jedes Seitenelement (8, 8') jeweils durch ein oberes Bauteil (801), an dem die Oberwange (2) angeordnet ist, und ein unteres Bauteil (802), an dem die Unterwange (5) angeordnet ist, gebildet wird, und das obere Bauteil (801) und das untere Bauteil (802) eines Seitenelements (8, 8') jeweils durch ein Schwenkgelenk (12, 17) mechanisch miteinander verbunden sind, um ein Abkippen der Oberwange (2) mit den oberen Bauteilen (801) gegenüber den unteren Bauteilen (802) und der Unterwange (2) zu ermöglichen, **dadurch gekennzeichnet, dass** eine Feststelleinrichtung (18) zum Versteifen der Seitenelemente (8, 8') vorgesehen ist.

2. Biegemaschine nach Anspruch 1, **dadurch gekennzeichnet, dass** die Schwenkgelenke (12, 17) jeweils einen Schwenkbolzen (17) aufweisen, um den das obere Bauteil (801) gegenüber dem unteren Bauteil (802) schwenkbar ist.

3. Biegemaschine nach Anspruch 1 oder 2, **dadurch gekennzeichnet, dass** zumindest eines der Schwenkgelenke (12, 17) an einem der Seitenelemente (8, 8') ein oder mehrere Verbindungsbauteile (12) beinhaltet, welche starr mit dem unteren Bauteil (802) verbunden sind und an denen das obere Bauteil (801) schwenkbar befestigt ist oder welche starr mit dem oberen Bauteil (801) verbunden sind und an denen das untere Bauteil (802) schwenkbar befestigt ist.

4. Biegemaschine nach Anspruch 3, **dadurch gekennzeichnet, dass** das Schwenkgelenk (12, 17) an beiden Seitenelementen (8, 8') jeweils das oder die Verbindungsbauteile (12) beinhaltet.

5. Biegemaschine nach Anspruch 3 oder 4, **dadurch gekennzeichnet, dass** für zumindest eines der Seitenelemente (8, 8') und vorzugsweise beide Seitenelemente (8, 8') jeweils ein Paar von Verbindungsbauteilen (12) vorgesehen ist, wobei die Verbindungsbauteile (12) des Paars in der zweiten Richtung (y) nebeneinander angeordnet sind und zwischen den Verbindungsbauteilen (12) des Paars ein Abschnitt sowohl des oberen Bauteils (801) als auch des unteren Bauteils (802) angeordnet ist.

6. Biegemaschine nach einem der vorhergehenden Ansprüche, dass die Feststelleinrichtung (18) für zumindest eines der Seitenelemente (8, 8') und vorzugsweise beide Seitenelemente (8, 8') jeweils ein oder mehrere Fixierelemente (18) umfasst, welche dazu vorgesehen sind, in das Seitenelement (8, 8') zu dessen Versteifen eingesetzt zu werden und zum Lösen der Versteifung aus dem Seitenelement (8, 8') entfernt zu werden.

7. Biegemaschine nach einem der vorhergehenden Ansprüche, **dadurch gekennzeichnet, dass** die Biegemaschine (1) einen oder mehrere Kompensationsaktuatoren (13) umfasst, welche dazu vorgesehen sind, eine Kraft auf die Seitenelemente (8, 8') auszuüben, welche der Verformung der Seitenelemente (8, 8') beim Biegevorgang entgegenwirkt.

8. Biegemaschine nach Anspruch 7, **dadurch gekennzeichnet, dass** die Biegemaschine (1) eine Steuereinrichtung (16) umfasst, welche dazu konfiguriert ist, den oder die Kompensationsaktuatoren (13) basierend auf einem Satz von Biegeparametern für einen durchzuführenden Biegevorgang und/oder basierend auf Sensordaten, aus denen sich die Verformung der Seitenelemente (8, 8') während des Biegevorgangs ergibt, derart zu steuern, dass die auf die Seitenelemente (8, 8') ausgeübte Kraft die Verformung der Seitenelemente (8, 8') bis zu einem vorbestimmten Ausmaß kompensiert.

9. Biegemaschine nach Anspruch 7 oder 8, **dadurch gekennzeichnet, dass** zumindest eines der Seitenelemente (8, 8') und vorzugsweise jedes Seitenelement (8, 8') jeweils einen Zwischenraum (14) aufweist, in den zumindest einer der Kompensationsaktuatoren (13) eingreift, um den Zwischenraum (14) durch Krafteinwirkung auseinanderzudrücken, wodurch der Verformung des Seitenelements (8, 8') beim Biegevorgang entgegengewirkt wird.

10. Biegemaschine nach Anspruch 9, **dadurch gekennzeichnet, dass** sich der Zwischenraum (14) von einem Ende des Seitenelements (8, 8'), das benachbart zur Rückseite der Biegemaschine (1) liegt, in das Seitenelement (8, 8') hinein erstreckt.

11. Biegemaschine nach Anspruch 9 oder 10, **dadurch gekennzeichnet, dass** der Zwischenraum (14) zwischen dem oberen Bauteil (801) und dem unteren Bauteil (802) ausgebildet ist.

## Claims

1. A bending machine, in particular a press brake, having a machine body (10) which has two side elements (8, 8') extending in a first direction (x) from an operator side to a rear side of the bending machine (1) facing away from the operator side, and having an upper beam (2) and a lower beam (5) which are arranged on the operator side of the bending machine (1) and both extend between the side elements (8, 8') in a second direction (y) that runs perpendicular to the first direction (x), and having an actuator (9, 9') for moving the upper beam (2) relative to the lower beam (5) and for forming a workpiece between the upper beam (2) and the lower beam (5) by a bending operation along a bending line (B) which runs in the second direction (y), wherein each side element (8, 8') is formed by an upper component (801), on which the upper beam (2) is arranged, and a lower component (802), on which the lower beam (5) is arranged, and the upper component (801) and the lower component (802) of a side element (8, 8') are each mechanically connected to each other by a pivot joint (12, 17) to allow the upper beam (2) with the upper components (801) to tilt relative to the lower components (802) and the lower beam (2), **characterised in that** a locking device (18) is provided for stiffening the side elements (8, 8').

2. The bending machine according to claim 1, **characterised in that** the pivot joints (12, 17) each have a pivot bolt (17) about which the upper component (801) can be pivoted relative to the lower component (802).

3. The bending machine according to claim 1 or 2, **characterised in that** at least one of the pivot joints (12, 17) on one of the side elements (8, 8') includes one or more connecting components (12), which are rigidly connected to the lower component (802) and to which the upper component (801) is pivotably attached, or which are rigidly connected to the upper component (801) and to which the lower component (802) is pivotably attached.

4. The bending machine according to claim 3, **characterised in that** the pivot joint (12, 17) includes the connecting component(s) (12) on both side elements (8, 8').

5. The bending machine according to claim 3 or 4, **characterised in that** for at least one of the side elements (8, 8') and preferably both side elements (8, 8') a pair of connecting components (12) is provided, wherein the connecting components (12) of the pair are arranged next to each other in the second direction (y) and a section of both the upper component (801) and the lower component (802) is arranged between the connecting components (12) of the pair.

6. The bending machine according to any one of the preceding claims, **characterised in that** the locking device (18) for at least one of the side elements (8, 8') and preferably both side elements (8, 8') comprises in each case one or more fixing elements (18), which are provided to be inserted into the side element (8, 8') to stiffen it and to be removed from the side element (8, 8') to release the stiffening.

7. The bending machine according to any one of the preceding claims, **characterised in that** the bending machine (1) comprises one or more compensation actuators (13), which are provided to exert a force on the side elements (8, 8'), which counteracts the deformation of the side elements (8, 8') during the bending operation.

8. The bending machine according to claim 7, **characterised in that** the bending machine (1) comprises a control device (16) configured to control the compensation actuator(s) (13) on the basis of a set of bending parameters for a bending operation to be carried out and/or on the basis of sensor data from which the deformation of the side elements (8, 8') during the bending operation results, such that the force exerted on the side elements (8, 8') compensates the deformation of the side elements (8, 8') to a predetermined extent.

9. The bending machine according to claim 7 or 8, **characterised in that** at least one of the side elements (8, 8') and preferably each side element (8, 8') has a gap (14) in each case into which at least one of the compensation actuators (13) engages in order to push the gap (14) apart by applying force, thereby counteracting the deformation of the side element (8, 8') during the bending operation.

10. The bending machine according to claim 9, **characterised in that** the gap (14) extends from an end of the side element (8, 8') adjacent to the rear side of the bending machine (1) into the side element (8, 8').

11. The bending machine according to claim 9 or 10, **characterised in that** the gap (14) is formed between the upper component (801) and the lower component (802).

## Revendications

1. Machine de pliage, en particulier presse plieuse, comportant un corps de machine (10), lequel comprend deux éléments latéraux (8, 8'), lesquels s'étendent dans une première direction (x) à partir du côté opérateur vers l'arrière de la machine de pliage (1) opposé au côté opérateur, et un tablier supérieur (2) et un tablier inférieur (5), lesquels sont disposés sur le côté opérateur de la machine de pliage (1) et lesquels s'étendent entre les éléments latéraux (8, 8') dans une seconde direction (y), laquelle est perpendiculaire à la première direction (x), et comportant un actionneur (9, 9') pour déplacer le tablier supérieur (2) par rapport au tablier inférieur (5) et pour déformer une pièce entre le tablier supérieur (2) et le tablier inférieur (5) par un processus de pliage le long d'une ligne de pliage (B), laquelle s'étend dans la seconde direction (y), chaque élément latéral (8, 8') étant formé par un élément supérieur (801), sur lequel est disposé le tablier supérieur (2) et par un élément inférieur (802), sur lequel est disposé le tablier inférieur (5) et l'élément supérieur (801) et l'élément inférieur (802) de l'élément latéral (8, 8') étant respectivement reliés mécaniquement l'un à l'autre au moyen d'une articulation pivotante (12, 17) pour permettre un basculement du tablier supérieur (2) avec les éléments supérieurs (801) par rapport aux éléments inférieurs (802) et au tablier inférieur (2), **caractérisée en ce qu'**un dispositif de verrouillage (18) est fourni pour renforcer les éléments latéraux (8, 8').

2. Machine de pliage selon la revendication 1, **caractérisée en ce que** les articulations pivotantes (12, 17) comprennent respectivement un goujon de pivotement (17) autour duquel l'élément supérieur (801) peut pivoter par rapport à l'élément inférieur (802).

3. Machine de pliage selon la revendication 1 ou 2, **caractérisée en ce qu'**au moins une des articulations pivotantes (12, 17) comprend, sur l'un des éléments latéraux (8, 8'), au moins un élément de liaison (12), lequel est relié de manière rigide à l'élément inférieur (802) et sur lequel l'élément supérieur (801) est fixé de manière pivotante ou lequel est relié de manière rigide à l'élément supérieur (801) et auquel l'élément inférieur (802) est fixé de manière pivotante.

4. Machine de pliage selon la revendication 3, **caractérisée en ce que** l'articulation pivotante (12, 17) comprend respectivement le ou les éléments de liaison (12) sur les deux éléments latéraux (8, 8').

5. Machine de pliage selon la revendication 3 ou 4, **caractérisée en ce que** pour au moins un des éléments latéraux (8, 8') et, de préférence pour les deux éléments latéraux (8, 8'), une paire d'éléments de liaison (12) est respectivement fournie, dans laquelle les éléments de liaison (12) de la paire sont disposés l'un à côté de l'autre dans la seconde direction (y) et une section aussi bien de l'élément supérieur (801)que de l'élément inférieur (802) est disposée entre les éléments de liaison (12) de la paire.

6. Machine de pliage selon l'une quelconque des revendications précédentes, dans laquelle le dispositif de verrouillage (18) comprend pour au moins un des éléments latéraux (8, 8') et, de préférence pour les deux éléments latéraux (8, 8'), respectivement un ou plusieurs éléments de fixation (18), lesquels sont conçus pour être insérés dans l'élément latéral (8, 8') pour son renforcement et pour être retirés de l'élément latéral (8, 8') pour supprimer le renforcement.

7. Machine de pliage selon l'une quelconque des revendications précédentes, **caractérisée en ce que** la machine de pliage (1) comprend un ou plusieurs actionneurs de compensation (13), lesquels sont destinés à exercer une force sur les éléments latéraux (8, 8'), laquelle contrecarre la déformation des éléments latéraux (8, 8') lors du processus de pliage.

8. Machine de pliage selon la revendication 7, **caractérisée en ce que** la machine de pliage (1) comprend un dispositif de commande (16), lequel est conçu pour commander le ou les actionneurs de compensation (13) en fonction d'un ensemble de paramètres de pliage pour un processus de pliage à mettre en œuvre et/ou en fonction des données de capteur desquelles résulte la déformation des éléments latéraux (8, 8') lors du processus de pliage de telle sorte que la force exercée sur les éléments latéraux (8, 8') compense la déformation des éléments latéraux (8, 8') dans une mesure prédéterminée.

9. Machine de pliage selon la revendication 7 ou 8, **caractérisée en ce qu'**au moins un des éléments latéraux (8, 8') et, de préférence chaque élément latéral (8, 8'), comporte respectivement un espace intermédiaire (14) dans lequel au moins un des actionneurs de compensation (13) vient en prise pour écarter l'espace intermédiaire (14) par application d'une force, contrecarrant ainsi la déformation de l'élément latéral (8, 8') lors du processus de pliage.

10. Machine de pliage selon la revendication 9, **caractérisée en ce que** l'espace intermédiaire (14) s'étend à partir d'une extrémité de l'élément latéral (8, 8'), laquelle est adjacente à l'arrière de la machine de pliage (1), vers l'élément latéral (8, 8').

11. Machine de pliage selon la revendication 9 ou 10, **caractérisée en ce que** l'espace intermédiaire (14) est formé entre l'élément supérieur (801) et l'élément inférieur (802).
